# EUROPÄISCHE PATENTSCHRIFT

(11) **EP 0 458 777 B1**
(45) Veröffentlichungstag und Bekanntmachung des Hinweises auf die Patenterteilung: **03.08.1994**
(21) Anmeldenummer: 91890108.3
(22) Anmeldetag: 16.05.1991
(51) Int. Cl.: E05B 63/00, E05B 49/00

(54) **Zylinderschloss**
Barrel lock
Serrure à cylindre

(30) Priorität: 17.05.1990 AT 1099/90
(43) Veröffentlichungstag der Anmeldung: 27.11.1991
(73) Patentinhaber: Emsenhuber, Anton, 3130 Herzogenburg (AT)
(72) Erfinder: Emsenhuber, Anton, 3130 Herzogenburg (AT)
(74) Vertreter: Collin, Hans, Dipl.-Ing. Dr.

(56) Entgegenhaltungen:
- AT-B- 390 118
- DE-A- 2 263 889
- DE-A- 3 626 551
- GB-A- 2 161 537
- US-A- 3 293 892

## Beschreibung

Die Erfindung betrifft ein Zylinderschloß für ein microcomputergesteuertes Sperrsystem für Schlösser, bei dem die Ent- und Verriegelungseinrichtung eines Schlosses mit dem Microcomputer elektrisch verbunden ist und der Microcomputer über eine von einem Schlüssel gebildete Eingabeeinrichtung mit einem Entriegelungscode, der von einem am Schloß vorgesehenen Lesekontakt gelesen wird, beaufschlagbar ist, wobei ein mit dem Microcomputer verbundener, einen vorgegebenen Code enthaltender Speicher vorgesehen ist und weiters eine Vergleichsschaltung zum Vergleich des über den Schlüssel eingegebenen Entriegelungscodes mit dem gespeicherten Code vorhanden ist, wobei im Falle der Übereinstimmung der Codes der Microcomputer an die Ent- und Verriegelungseinrichtung des Schlosses einen Entriegelungsimpuls abgibt sowie der Schlüssel eine Batterie zur Versorgung des Schloß-Microcomputers, im Falle mit einem Schlüssel gesperrt wird, enthält, und im Schlüssel weiters ein elektronisches Speicherelement enthalten ist, und der Lesekontakt am Schloß-Microcomputer angeordnet ist und gegebenenfalls sowohl der Schlüssel, als auch der Schloß-Microcomputer, bzw. dessen Speicher, mit einem externen Kontakt versehen ist, über den der jeweilige Speicher mittels eines Bürocomputers setzbar ist. Dieses für die Anwendung der Erfindung bevorzugte Sperrsystem für Schlösser ist in der AT-PS 390 118 beschrieben.

Die Gehäuse der bekannten Zylinderschlösser bestehen aus einem Stück und werden in bestimmten Normlängen entsprechend der handelsüblichen Türstärken hergestellt. Dies ergibt in der Praxis eine Vielzahl von Zylinderlängen und den großen Nachteil für den Kunden, zum Zeitpunkt der Zylinder-(Schließanlagen-)bestellung bereits das genaue Maß der Türstärke samt Beschlag definitiv bekanntgeben zu müssen. Ein Unter-oder Überschreiten dieser Maße um mehr als 2 mm stellt ein akutes Sicherheitsrisiko dar. Bestimmte Zylinderlängen sind derart selten (bezogen auf Stückzahlen), so daß sie als Sonderlängen erst zum Zeitpunkt der Kundenbestellung von Grund auf gefertigt werden müssen. Es sind somit in der Regel nur die häufigsten Zylinderlängen als Rohteile lagerhaltig. Dies führt zu sehr langen Lieferzeiten bzw. zum Einbau von "ungefähr passenden" Zylindern und somit zu einem erhöhten Sicherheitsrisiko: Jeder Unbefugte kann mittels Aufbruchwerkzeugen den vorstehenden Zylinder abbrechen bzw. herausreißen und so die Tür leicht öffnen.

Aus der US-A-3 293 892 ist zwar bei einem Zylinderschloß die Möglichkeit des Ausgleichs variierender Türstärken vorgesehen, jedoch ist gemäß der bekannten Lösung dazu die Verwendung (je nach Türstärke) stapelbarer Verlängerungsstücke erforderlich; damit läßt sich aber nur eine stufen- bzw. sprungartige Veränderung erzielen, so daß zur Anpassung an die unterschiedlichsten Türstärken die Lagerhaltung einer Vielzahl unterschiedlicher Verlängerungsstücke erforderlich ist, um ein Vorragen des Schließzylinders um weniger als 3 mm über den Beschlag gemäß den Sicherheitsvorschriften zu vermeiden.

Demgegenüber liegt der vorliegenden Erfindung die Aufgabe zugrunde, ein Zylinderschloß zu schaffen, das durch kontinuierliche Veränderung des Abstandes der beiden Teile des Schließzylinders an die verschiedenen Türwanddicken so angepaßt werden kann, daß die Sicherheitsvorschrift (nämlich Fluchten der Stirnfläche des Schlosses mit dem Türbeschlag) erfüllt ist.

Diese Aufgabe wird bei dem eingangs näher bezeichneten Zylinderschloß erfindungsgemäß dadurch gelöst, daß der Schließzylinder des Zylinderschlosses aus zwei Teilen, insbesondere Hälften, besteht, deren Achsen fluchten und deren achsialer Abstand veränderbar ist, und daß die beiden Teile des Schließzylinders verschiebbar und feststellbar auf Tragelementen, z.B. einer Schiene, angeordnet sind. Dabei ist zur Erfüllung der Sicherheitsvorschrift nur ein einziger Bestandteil (nämlich das Tragelement, z.B. die Tragschiene) für alle Türwanddicken erforderlich.

Eine günstige Realisierung der Erfindung kann darin bestehen, daß das Zylindergehäuse aus zwei, vorzugsweise annähernd gegengleichen, Teilen besteht, in welchen je ein Zylinderkern drehbar gelagert ist und die Zylinderkerne durch eine längenverstellbare Drehverbindung verbunden sind, auf der die Schloß-Sperrnase verschiebbar ist. Auf diese Weise läßt sich die Entfernung der Endflächen der Gehäuseteile des Zylinders an die Dicke einer Türwand besonders gut anpassen. Dazu ergibt sich eine sehr günstige praktische Ausbildung nach der Erfindung, wenn die Enden der Drehverbindung, auf der die Sperrnase verschiebbar sitzt, in die Zylinderkerne verschiebbar eingreifen, wobei zur Drehmitnahme Drehmitnehmer angeordnet sind und zweckmäßigerweise die Drehverbindung zwischen den Zylinderkernen aus einer Hohlachse mit zylindrischer Mantelfläche besteht, deren Enden in Bohrungen der Zylinderkerne passen und darin verschiebbar sind.

Eine weitere Ausführungsvariante nach der Erfindung kann darin bestehen, daß die Drehverbindung zwischen den Zylinderkernen aus einer Hohlachse mit U-förmiger Mantelfläche besteht, deren Enden in U-förmige Ausfräsungen der Zylinderkerne passen und darin verschiebbar sind. Damit ergibt sich eine besonders wirksame Drehverbindung und somit Drehmitnahme der Sperrnase.

Gemäß einer weiteren Ausgestaltung der Erfindung sind die auf der Drehverbindung verschiebbaren Teile des Zylindergehäuses durch eine Verbindungsstange verbunden, deren Enden in Bohrungen der Gehäuseteile verschiebbar hineinragen und in der Verbindungsstange sind eine Gewindebohrung zur Befestigung des Zylinderschlosses in der Tür und Schraubverbindungen zur Fixierung der Entfernung zwischen den Endflächen der Zylindergehäuseteile angeordnet. Hiemit läßt sich trotz der Einstellbarkeit der Zylinderlänge eine sehr stabile Konstruktion erreichen. Eine besonders günstige Einstellbarkeit ergibt sich, wenn die auf der Drehverbindung verschiebbaren Teile des Zylindergehäuses durch eine Verbindungsstange verbunden sind, an deren einem Ende ein Rechtsgewinde und an deren anderem Ende ein Linksgewinde angeordnet ist, welche Gewinde in Gewindebohrungen der Zylindergehäuseteile zwecks Fixierung der Schloßlänge einschraubbar sind.

Eine weitere Variante der Erfindung zeichnet sich dadurch aus, daß eine hohle Achse, die die Sperrnase trägt, mit den beiden Schließzylinderteilen längsverschiebbar verbunden ist, wobei jene Achse mit den Enden in Hohlräume von Kernen der Zylinderteile reicht und der Querschnitt des Außenmantels dieser Achse und der Querschnitt dieser Hohlräume mit Ausnahme des erforderlichen Spielraumes weitestgehend übereinstimmend unrund, z.B. oval oder zahnradartig, ausgebildet sind. Hiemit läßt sich einerseits eine gute Verschiebbarkeit der Schließzylinderteile bzw. der Zylinderkerne sowie der Sperrnase erreichen, anderseits aber auch eine rutschfeste Drehverbindung zwischen Sperrnase und hohler Achse sicherstellen. Zusätzlich kann bei Verwendung der Erfindung bei durch Microcomputer gesteuerten Sperrsystemen in der hohlen Achse bzw. in der Drehverbindung ein Microcomputer und ein Speicher für Sperrvorschriften angeordnet sein.

Vorteilhaft dienen zwecks Verstellung bzw. Lagesicherung der Sperrnase auf der Drehverbindung, vorteilhaft abnehmbare, Distanzklemmen od.dgl.

Die Erfindung wird an Hand von in der Zeichnung dargestellten Ausführungsbeispielen beschrieben.

Dabei zeigen die Fig. 1 und 2 das Zylinderschloß in Sperrstellung in Seitenansicht bzw. Stirnansicht, teilweise im Schnitt, die Fig. 3 und 4 die Drehverbindung und deren Querschnitt teilweise im Schnitt, Fig. 5 das profil der Sperrnase, Fig. 6 das profil der Distanzklemmen, die Figuren 7 bis 9 Schnitte durch den Zylinderkern, die Figuren 10 und 11 ein zweites Ausführungsbeispiel der Verbindungsstange in Seitenansicht bzw. im Schnitt, Fig. 12 den Querschnitt einer zweiten Ausbildungsform der Hohlachse im Zylinderkern, die Fig. 13 und 14 Querschnitte nach den Ebenen A-A und B-B der Fig. 1 (etwas vergrößert) und Fig. 15 eine weitere Ausführungsvariante in schematischer Darstellung, teilweise im Schnitt. Die Figuren 16 und 17 zeigen hiezugehörige Querschnitte nach den Ebenen C-C bzw. D-D der Fig. 15 (wieder etwas vergrößert).

Wie die Fig. 1 zeigt, besteht das Zylinderschloß aus zwei mindestens annähernd gegengleichen Zylindergehäuseteilen 1 und 2, in welchen je ein Zylinderkern 3 drehbar gelagert und mittels Stift 4 in bekannter Weise gegen Herausziehen gesichert ist. Der Gehäuseteil 1 sitzt im Bereich der äußeren Türwand (nicht dargestellt), der Gehäuseteil 2 im Bereich der inneren Türwand, und entspricht der Entfernung zwischen den Endflächen 1′,2′ der Stärke (Dicke) der Türwand mit Beschlägen. Zur Befestigung des Zylinderschlosses in der Türwand ist in bekannter Weise eine Gewindebohrung 5 vorgesehen. Zur Betätigung des Sperriegels im Türschloß dient die mittels der Zylinderkerne 3 drehbar gelagerte Sperrnase 6.

Um die Entfernung der Endflächen 1′,2′ der Gehäuseteile an die Dicke (Stärke) der Türwand anzupassen, muß die Entfernung zwischen den Gehäuseteilen 1 und 2, sowie die Entfernung zwischen der Endfläche 1′ und der Gewindebohrung 5 und auch der Sperrnase 6 veränderbar sein. Um dies zu erreichen, sind die Zylinderkerne 3 durch eine Drehverbindung verbunden, auf der die Sperrnase 6 verschiebbar sitzt, wobei für die Verstellung bzw. Sicherung der Lage der Sperrnase 6 von der Drehverbindung 7,7′ abnehmbare Distanzklemmen 22 dienen. Die Drehverbindung besteht aus einer Hohlachse 7 mit zylindrischer Mantelfläche 7′ (Fig. 4), deren Enden 7˝,7˝′ in den Bohrungen 3′,3˝ der Zylinderkerne 3 passen und darin verschiebbar sind.

Wie die Fig. 4 zeigt, besitzt das profil der Hohlachse 7 einen Schlitz 8 und wie Fig. 3 erkennen läßt, einen durchgehenden Hohlraum 9, in welchem beispielsweise bei Benutzung der Erfindung bei einem microcomputergesteuerten Sperrsystem für Schlösser gemäß der AT-PS 390 118 ein Microcomputer samt Speicher 10 eingeklebt ist. Vom Microcomputer führt eine dreiadrige Kabelwendel 11 (Fig. 3) zu den äußeren Schlüsselkontakten 12 und 13 (Fig. 2). Die Kabelwendel 14 ist fünfadrig und führt mit zwei Drähten zum Türmagneten 15 und mit drei Drähten zu den Schlüsselkontakten 12′ und 13′ (Fig. 1) des innen liegenden Zylinderkernes 3. Die Schlüsselkontakte 12 und 13 bzw. 12′ und 13′ sind in bekannter Weise vertieft in verschiedenen tiefen Bohrungen eingeklebt, in welche der Schlüssel mit seinen Elektronik- und Stromversorgungskontakten paßt. Die Tiefe, Ausformung und Anordnung dieser Schlüsselkontakte ist variabel, so daß die elektrische Verbindung nur mit passendem Schlüssel hergestellt werden kann bzw. ein verkehrtes Anstecken des Schlüssels verhindert.

Der Anker des Sperrmagneten 15 besitzt einen Fortsatz 16 (Fig. 3), welcher wie die Fig. 8 zeigt, in einer Bohrung 17 des Zylinderkernes 3 sitzt. Wird mit der (siehe z.B. AT-PS 390 118) Stromversorgung des Schlüssels über die Stromversorgungskontakte (Fig. 1,2) 12 und 12′ der Microcomputer 10 zum Lesen der Schlüsselidentifikation über die/den Elektronikkontakt(e) 13 und 13′ aktiviert und erkennt laut tabellarischer Vergleiche den Schlüssel als richtig, so wird auf elektronischem Wege die elektrische Verbindung zum Sperrmagneten 15 hergestellt. Dieser Sperrmagnet zieht den Fortsatz 16 in die Bohrung 17 zurück (Fig. 8,9!), so daß sein Ende nicht mehr über die Mantelfläche des Zylinderkernes 3 vorsteht, wonach der Zylinderkern 3 im Zylindergehäuse 2 (Fig. 1) verdreht werden kann. Die Bohrung 18 im Zylindergehäuse 2 ist etwas größer im Durchmesser als die Bohrung 17 im Zylinderkern 3, so daß der Fortsatz 16 in der in der Fig. 1 gezeichneten Sperrstellung leicht platz findet.

Zur Drehmitnahme der Sperrnase 6 besitzt diese einen in den Schlitz 8 der Hohlachse 7 passenden Fortsatz 20 (Fig. 5!) und der Zylinderkern 3, wie die Figuren 7 und 8 zeigen, einen Drehmitnahmestift 21, der in die Bohrung 3˝ hineinragt und in den Schlitz 8 paßt.

Da das Türschloß nicht immer in der Mitte der Türwand sitzt, muß die Sperrnase auf die richtige Entfernung von der Endfläche 1′ eingestellt werden. Zum Fixieren der Seitenlage sind zwischen der Sperrnase 6 und den Zylindergehäuseteilen 1 und 2 Distanzklammern 22 (Fig. 6) angeordnet bzw. anordbar, welche in verschiedenen Dicken hergestellt sind. Diese Distanzklammern sind aus einem federnden Material, z.B. Kunststoff, Metall hergestellt und besitzen federnde Arme 22′ und eine in den Schlitz 8 der Hohlachse 7 passende Nase 23, so daß sie von der Hohlachse bei der Drehung mitgenommen werden.

Zum Einstellen der Entfernung der Gewindebohrung 5 (Fig.1,13,14) von der Endfläche 1′ ist eine in den Zylindergehäuseteilen 1 und 2 verschiebbare Verbindungsstange 25 mit zylindrischem Querschnitt vorgesehen, welche mit ihren Enden in Bohrungen 26,26′ der Zylindergehäuseteile paßt. Zum Fixieren der Einstellung sind in der Verbindungsstange 25 Gewindestifte 27 und 27′ vorgesehen, welche durch Schlitze 28 und 28′ in den Zylindergehäuseteilen 1,2 zugänglich sind.

Da der äußere Zylindergehäuseteil 1 bei dem in der Fig. 1 dargestellten Ausführungsbeispiel nur durch die Klemmreibung zwischen dem Gewindestift 27′ und der Bohrung 26′ in der Tür festgehalten ist, wäre es möglich, den Zylindergehäuseteil 1 mitsamt seinen Einbauten aus dem Schloß zu ziehen, wenn man mit einem zangenartigen Einbruchswerkzeug in die Bohrungen für die Schlüsselkontakte 11,12 eingreift. Es würde dann das Innere des Schlosses zugänglich, wonach das Türschloß geöffnet werden könnte.

Es ist daher von Vorteil, das in den Zylindergehäuseteil 1 hineinragende Ende 25′ der Verbindungsstange 25 sowie die Bohrung 26′ mit einem Gewinde auszuführen, wonach der Gewindestift 27′ sowie der Schlitz 28′ entfällt. Außerdem wäre es vorteilhaft, den Mittelteil der Verbindungsstange 25 im Bereich der Gewindebohrung mit einem Sechskant auszuführen, was das Einschrauben der Verbindungsstange erleichtert. Es kann auch, wie in den Figuren 10 und 11 dargestellt, ein Vierkant angeordnet sein und das Gewindeende 25˝ mit Rechtsgewinde und das Gewindeende 25˝′ mit Linksgewinde ausgeführt sein (Fig. 10!).

Wird die Hohlachse 31 mit U-förmiger Mantelfläche, wie in Fig. 12 dargestellt, ausgeführt, so sitzen ihre Enden 31′ verschiebbar in einer U-förmigen Ausfräsung der Zylinderkerne 32. Die Drehmitnahme ist dadurch gesichert und es kann der Drehmitnahmestift 21 entfallen. Der Außenmantel der Hohlachse 31 ist zylindrisch ausgeführt und ist wie die Zylinderkerne 32 in den Zylindergehäuseteilen 1 und 2 drehbar gelagert. Die U-förmige Öffnung nimmt die Sperrnase 6, in diesem Fall durch den verbreiterten Fortsatz 20, mit.

Es kann sowohl im Zylindergehäuseteil 1 als auch im Zylindergehäuseteil 2 ein Sperrmagnet 15 angeordnet sein. Der innere Sperrmagnet ist durch einen im Zylinderschloß steckenden Sperrstopschlüssel so sicherbar, daß das Schloß von außen nicht sperrbar ist.

Gemäß dem weiteren Ausführungsbeispiel nach den Figuren 15 bis 17 besteht ein in der Länge variabler Schließzylinder wieder aus zwei unabhängigen Teilen, hier Hälften 111. Diese Teile bzw. Hälften sind durch die Stellschiene 107 und die hohle Achse 104 längenverschiebbar verbunden. Die temporäre Fixierung der Zylinderlänge erfolgt über den Fixierungsmechanismus 106, z.B. Schrauben, wobei Ausführungen gemäß Fig. 15 oder Fig. 16 möglich sind. Die Bohrung 108 in der Verbindungsschiene 107 dient zur Montage des Schließzylinders im Schloß und ist durch das Verschieben der Zylinderteile und der Verbindungsschiene 107 optimal auf die Montagebohrung des Schlosses abstimmbar. Das Fixieren und Ausrichten der Sperrnase 109 gemäß Erfordernis des Schlosses erfolgt mittels selbsthaftender Distanzscheiben(-teile) bzw. -plättchen 105 zweckmäßig unterschiedlicher Dicke. Die Zylinderkerne 110 sind wie bei herkömmlichen Zylindern außen rund. Der innere Hohlraum dieser Kerne ist unrund ausgebildet, um eine rutschfeste, jedoch in der Länge verschiebbare Drehverbindung durch die außen unrunde hohle Achse 104 zur Sperrnase 109 zu gewährleisten. Dabei stimmen der unrunde Querschnitt des Außenmantels der hohlen Achse und der unrunde Querschnitt des Hohlraums der Kerne - mit Ausnahme des erforderlichen Spiels -weitestgehend überein. Als unrunde Querschnitte kommen z.B. ovale (wie in Fig. 16 dargestellt) oder verzahnte Formen in Frage. Um die Längenverschiebung zu gewährleisten, müssen die Kabelverbindungen 102 für Stromversorgung und übertragung der Schlüsselidentifikation von den Strom- und Lesekontakten 101 für den Schlüssel zum Microcomputer 103 und Speicher für Sperrvorschriften überlängen aufweisen. Die durchgehende hohle Achse 104 ist innen so ausgebildet, daß die Aufnahme des Microcomputers mit Speicher 103 und eines elektromagnetischen Entriegelungsmechanismusses samt Verriegelungsmechanismus 112 möglich ist.

## Patentansprüche

1. Zylinderschloß für ein microcomputergesteuertes Sperrsystem für Schlösser, bei dem die Ent- und Verriegelungseinrichtung (15-18) eines Schlosses mit dem Microcomputer (10) elektrisch verbunden ist und der Microcomputer (10) über eine von einem Schlüssel gebildete Eingabeeinrichtung mit einem Entriegelungscode, der von einem am Schloß (1-3) vorgesehenen Lesekontakt (12',13') gelesen wird, beaufschlagbar ist, wobei ein mit dem Microcomputer (10) verbundener, einen vorgegebenen Code enthaltender Speicher vorgesehen ist und weiters eine Vergleichsschaltung zum Vergleich des über den Schlüssel eingegebenen Entriegelungscodes mit dem gespeicherten Code vorhanden ist, wobei im Falle der Obereinstimmung der Codes der Microcomputer (10) an die Ent- und Verriegelungseinrichtung (15-18) des Schlosses (1-3) einen Entriegelungsimpuls abgibt sowie der Schlüssel eine Batterie zur Versorgung des Schloß-Microcomputers (10), im Falle mit einem Schlüssel gesperrt wird, enthält, und im Schlüssel weiters ein elektronisches Speicherelement enthalten ist, und der Lesekontakt (12′,13′) am Schloß-Microcomputer (10) angeordnet ist und gegebenenfalls sowohl der Schlüssel, als auch der Schloß-Microcomputer (10), bzw. dessen Speicher, mit einem externen Kontakt versehen ist, über den der jeweilige Speicher mittels eines Bürocomputer setzbar ist, dadurch gekennzeichnet, daß der Schließzylinder des Zylinderschlosses (1-3) aus zwei Teilen (1,2), insbesondere Hälften, besteht, deren Achsen fluchten und deren achsialer Abstand veränderbar ist, und daß die beiden Teile (1,2) des Schließzylinders verschiebbar und feststellbar auf Tragelementen (25), z.B. einer Schiene, angeordnet sind.

2. Zylinderschloß nach Anspruch 1, dadurch gekennzeichnet, daß das Zylindergehäuse aus zwei, vorzugsweise annähernd gegengleichen, Teilen (1,2) besteht, in welchen je ein Zylinderkern (3) drehbar gelagert ist und die Zylinderkerne (3) durch eine längenverstellbare Drehverbindung (7,31) verbunden sind, auf der die Schloß-Sperrnase (6) verschiebbar ist.

3. Zylinderschloß nach Anspruch 2, dadurch gekennzeichnet, daß die Enden der Drehverbindung (7˝,7′′′), auf der die Sperrnase (6) verschiebbar sitzt, in die Zylinderkerne (3) verschiebbar eingreifen, wobei zur Drehmitnahme Drehmitnehmer (20,21) angeordnet sind.

4. Zylinderschloß nach Anspruch 2 oder 3, dadurch gekennzeichnet, daß die Drehverbindung zwischen den Zylinderkernen (3) aus einer Hohlachse (7) mit zylindrischer Mantelfläche (7′) besteht, deren Enden (7˝,7˝′) in Bohrungen (3′,3˝) der Zylinderkerne (3) passen und darin verschiebbar sind.

5. Zylinderschloß nach einem der Ansprüche 2 bis 4, dadurch gekennzeichnet, daß die Drehverbindung zwischen den Zylinderkernen (32) aus einer Hohlachse (31) mit U-förmiger Mantelfläche besteht, deren Enden in U-förmige Ausfräsungen der Zylinderkerne (32) passen und darin verschiebbar sind.

6. Zylinderschloß nach einem der Ansprüche 2 bis 5, dadurch gekennzeichnet, daß die auf der Drehverbindung verschiebbaren Teile (1,2) des Zylindergehäuses durch eine Verbindungsstange (25) verbunden sind, deren Enden in Bohrungen (26,26′) der Gehäuseteile (1,2) verschiebbar hineinragen, und daß in der Verbindungsstange eine Gewindebohrung (5) zur Befestigung des Zylinderschlosses in der Tür sowie Schraubverbindungen (27,27′) zur Fixierung der Entfernung zwischen den Endflächen (1′,2′) der Zylindergehäuseteile (1,2) angeordnet sind.

7. Zylinderschloß nach einem der Ansprüche 2 bis 5, dadurch gekennzeichnet, daß die auf der Drehverbindung verschiebbaren Teile (1,2) des Zylindergehäuses durch eine Verbindungsstange (25) verbunden sind, an deren einem Ende (25˝) ein Rechtsgewinde und an deren anderem Ende (25′′′) ein Linksgewinde angeordnet ist, welche Gewinde in Gewindebohrungen der Zylindergehäuseteile (1,2) zwecks Fixierung der Schloßlänge einschraubbar sind.

8. Zylinderschloß nach Anspruch 1 oder 2, dadurch gekennzeichnet, daß eine hohle Achse (104)-, die die Sperrnase (109) trägt, mit den beiden Schließzylinderteilen (111) längsverschiebbar verbunden ist, wobei jene Achse (104) mit den Enden in Hohlräume von kernen (110) der Zylinderteile (111) reicht und der Querschnitt des Außenmantels dieser Achse (104) und der Querschnitt dieser Hohlräume mit Ausnahme des erforderlichen Spielraumes weitestgehend übereinstimmend unrund, z.B. oval oder zahnradartig, ausgebildet sind.

9. Zylinderschloß nach einem der Ansprüche 2 bis 8, dadurch gekennzeichnet, daß in der hohlen Achse (104) bzw. in der Drehverbindung (7,31) der Microcomputer (10) und der Speicher (103) für Sperrvorschriften angeordnet sind.

10. Zylinderschloß nach einem der Ansprüche 2 bis 9, dadurch gekennzeichnet, daß zwecks Verstellung bzw. Lagesicherung der Sperrnase (6) auf der Drehverbindung (7,31), vorzugsweise abnehmbare, Distanzklemmen (22) od.dgl. vorgesehen sind.

## Claims

1. A cylinder lock for a microcomputer-controlled locking system for locks, wherein the unlatching and latching means (15-18) of a lock is electrically connected to a microcomputer (10) and the microcomputer (10) receives an unlatching code read by a reading contact (12′,13′) provided on the lock (1-3) via an input means formed by a key, there being provided a memory containing a preset code and connected to the microcomputer (10), and there furthermore being a comparator circuit for comparing the unlatching code input via the key with the stored code, the microcomputer (10) transmitting an unlatching impulse to the unlatching and latching means (15-18) of the lock (1-3) in case the codes are identical and the key including a battery for supplying the microcomputer (10) of the lock in case locking is done with a key, and the key furthermore including an electronic memory element, and the reading contact (12′,13′) being connected to the microcomputer (10) of the lock and optionally the key as well as the microcomputer (10) of the lock and the memory thereof, respectively, being provided with an external contact by way of which the respective memory may be set by means of a personal computer, characterised in that the locking cylinder of the cylinder lock (1-3) consists of two parts (1,2), in particular halves, the axes of which are in alignment and the axial distance of which is variable, and in that the two parts (1,2) of the locking cylinder are displaceably and fixably arranged on supporting elements (25), for instance a rail.

2. The cylinder lock according to claim 1, characterised in that the cylinder housing consists of two, preferably approximately symmetrical parts (1,2), wherein one cylinder core (3) each is rotatably supported and the cylinder cores (3) are connected by a revolving connection (7,31) of variable length on which the latch nose (6) of the lock is displaceable.

3. The cylinder lock according to claim 2, characterised in that the ends of the revolving connection (7˝,7′′′) on which the latch nose (6) is positioned displaceably engage displaceably in the cylinder cores (3), engaging means (20,21) being arranged for revolving jointly.

4. The cylinder lock according to claim 2 or claim 3, characterised in that the revolving connection between the cylinder cores (3) consists of a hollow axle (7) having a cylindrical jacket (7˝), the ends (7˝,7′′′) of which fit into bores (3′,3˝) of the cylinder cores (3) and are displaceable therein.

5. The cylinder lock according to any of claims 2 to 4, characterised in that the revolving connection between the cylinder cores (32) consists of a hollow axle (31) having a U-shaped jacket, the ends of which fit into U-shaped countersinkings of the cylinder cores (32) and are displaceable therein.

6. The cylinder lock according to any of claims 2 to 5, characterised in that the parts (1,2) of the cylinder housing displaceable on the revolving connection are connected by a connecting rod (25), the ends of which protrude displaceably into bores (26,26′) of the housing parts (1,2), and in that a threaded bore (5) for securing the cylinder lock in the door as well as screw connections (27,27′) for fixing the distance between the end faces (1′,2′) of the cylinder housing parts (1,2) are provided in the connecting rod.

7. The cylinder lock according to any of claims 2 to 5, characterised in that those parts (1,2) of the cylinder housing displaceable on the revolving connection are connected by a connecting rod (25) on one end (25**˝**) of which a right-hand thread is arranged and on the other end (25**˝**′) of which a left-hand thread is arranged, which threads may be screwed into threaded bores of the cylinder housing parts (1,2) for the purpose of fixing the lock length.

8. The cylinder lock according to claim 1 or claim 2, characterised in that a hollow axle (104) carring the latch nose (109) is connected with both locking cylinder parts (111) so as to be displaceable in length, the axle (104) protruding into voids of cores (110) of the cylinder parts (111) with its ends, and the cross section of the outer jacket of this axle (104) and the cross section of these voids having a, with the exception of the necessary play to a large extent coincidingly noncircular, for instance oval or toothed-wheel shape.

9. The cylinder lock according to any of claims 2 to 8, characterised in that the microcomputer (10) and the memory (103) for locking specifications are provided in the hollow axle (104) and in the revolving connection (7,31), respectively.

10. The cylinder lock according to any of claims 2 to 9, characterised in that preferably removable distance clamps (22) or the like are provided on the revolving connection (7,31) for the purpose of readjusting and/or securing the position of the latch nose (6).

## Revendications

1. Serrure cylindrique à pompe pour un système de serrage pour des serrures commandé par microprocesseur, dans lequel le dispositif bloquage-débloquage (15-18) d'une serrure est électriquement relié avec le microprocesseur (10) et le microprocesseur (10) recoit, par voie d'un dispositif d'introduction formé par une clé, un code de débloquage lu par un contact de lecture (12′,13′) prévu à la serrure (1-3), une mémoire reliée avec le microprocesseur (10) et contenant un code prédéfini étant prévue et de plus un circuit de comparaison pour comparer le code de débloquage introduit par voie de la clé avec le code mémorisé étant présent, le microprocesseur (10) délivrant une impulsion de débloquage au dispositif bloquage-débloquage (15-18) de la serrure (1-3) en cas de correspondance des codes et la clé comprenant une batterie pour l'alimentation du microprocesseur (10) de la clé si le serrage est effectué avec une clé, et la clé de plus comprenant un élément de mémoire électronique et le contact de lecture (12**′**,13**′**) étant relié avec le microprocesseur (10) de la serrure et, le cas échéant, la clé aussi bien que le microprocesseur (10) de la clé ou bien la mémoire de celui-ci étant pourvu d'un contact externe par voie duquel la mémoire respective peut être mise par l'intermédiaire d'un ordinateur de bureau, caractérisée en ce que le cylindre de serrage de la serrure cylindrique à pompe (1-3) consiste en deux parties (1,2), en particulier deux moitiés, dont les axes sont alignés et dont la distance axiale est variable, et en ce que les deux parties (1,2) du cylindre de serrage sont arrangées de façon déplaçable et à bloquer sur des éléments porteurs (25), par exemple un rail.

2. Serrure cylindrique à pompe selon la revendication 1, caractérisée en ce que la caisse du barillet est composée de deux parties (1,2) de préférence approximativement symétriques, dans chaqu'une desquelles un coeur de cylindre (3) est logé rotativement et les coeurs de cylindre (3) sont reliés par un raccord à tournage (7,31) réglable en longueur sur lequel le talon d'arrêt (6) de la serrure peut être déplacé.

3. Serrure cylindrique à pompe selon la revendication 2, caractérisée en ce que les extrémités du raccord à tournage (7**˝**,7**˝′**) sur lequel le talon d'arret (6) est disposé de façon déplacable, s'engrènent dans les coeurs de cylindre (3) de façon déplaçable, des moyens d'engrènement (20,21) étant disposés pour l'entrainement en tournage.

4. Serrure cylindrique à pompe selon la revendication 2 ou 3, caractérisée en ce que le raccord à tournage entre les coeurs de cylindre (3) consiste en un essieu creux (7) avec nappe cylindrique (7′), dont les extrémités (7˝,7′′′) peuvent être insérées dans des forures (3′,3˝) des coeurs cylindriques (3) et peuvent être déplacées là-dedans.

5. Serrure cylindrique à pompe selon l'une des revendications 2 à 4, caractérisée en ce que le raccord à tournage entre des coeurs de cylindre (32) consiste en un essieu creux (31) avec nappe en forme d'U, dont les extrémités peuvent être insérées dans des fraisures en forme d'U des coeurs de cylindre (32) et peuvent être déplacées là-dedans.

6. Serrure cylindrique à pompe selon l'une des revendications 2 à 5, caractérisée en ce que les parties (1,2) de la caisse de barillet déplaçables sur le raccord à tournage sont reliées par une tige de raccordement (25) dont les extrémités avancent dans des forures (26,26′) des parties (1,2) de la caisse de façon déplacable, et en ce qu'une forure à filet (5) pour l'attache de la serrure cylindrique à pompe dans la porte aussi bien que des raccords à vis (27,27′) pour la fixation de la distance entre les surfaces terminales (1′,2′) des parties (1,2) de la caisse de barillet sont arrangés dans la tige de raccordement.

7. Serrure cylindrique selon l'une des revendications 2 à 5, caractérisée en ce que les parties (1,2) de la caisse de barillet déplacables sur le raccord à tournage sont reliées par une tige de raccordement (25) qui a un filet à droite à une de ses extrémités (25˝) et un filet à gauche à l'autre de ses extrémités (25˝′), filets qui peuvent être vissés dans des forures à filet des parties (1,2) de la caisse de barillet pour fixer la longueur de serrure.

8. Serrure cylindrique à pompe selon la revendication 1 ou 2, caractérisée en ce qu'un essieu creux (104) portant le talon d'arrêt (109) est relié avec les deux parties (111) du cylindre de serrage de façon à etre déplaçable en longueur, cet essieu (104) s'étendant dans des creux de coeurs (110) des parties de cylindre (111) avec ses extrémités, et la section transversale de la nappe extérieure de cet essieu (104) et la section transversale de ces creux à l'exception du jeu nécessaire ayant une forme largement coincidement faux-rond, par example ovale ou à roue dentée.

9. Serrure cylindrique à pompe selon l'une des revendications 2 à 8, caractérisée en ce que le microprocesseur (10) et la mémoire (103) pour des prescriptions de serrage sont arrangés dans l'essieu creux (104) ou bien dans le raccord à tournage (7,31).

10. Serrure cylindrique à pompe selon l'une des revendications 2 à 9, caractérisée en ce que des bornes d'écartement (22) etc., préférablement démontables, sont prévues sur le raccord à tournage (7,31) pour ajuster le ou bien bloquer la position du talon d'arret (6).
